# EUROPÄISCHE PATENTSCHRIFT

(11) **EP 0 406 991 B1**
(45) Veröffentlichungstag und Bekanntmachung des Hinweises auf die Patenterteilung: **10.06.1992**
(21) Anmeldenummer: 90250166.7
(22) Anmeldetag: 29.06.1990
(51) Int. Cl.: E04C 2/26

(54) **Verkleidungstafel**
Facing panel
Panneau de revêtement

(30) Priorität: 04.07.1989 DE 3921921
(43) Veröffentlichungstag der Anmeldung: 09.01.1991
(73) Patentinhaber: SCHMIDLIN, Gertrud, CH-4147 Aesch (CH); SCHMIDLIN, Hans-Peter, London W8/7EH (GB); SCHMIDLIN, Andrea, CH-4147 Aesch (CH)
(72) Erfinder: Schmidlin, Hans, (CH)
(74) Vertreter: Gramm, Werner, Prof., Dipl.-Ing.

(56) Entgegenhaltungen:
- EP-A- 0 314 625
- DE-A- 1 659 260
- FR-A- 1 507 312
- US-A- 2 793 972
- US-A- 4 531 338

## Beschreibung

Die Erfindung betrifft eine Verkleidungstafel für Außenverkleidungen oder Innenausbau, bestehend aus einer als Metall-Sandwich-Paneel mit wabenförmiger Kernschicht ausgebildeten Trägerplatte und aus einer mit ihr verbundenen Naturstein-Dünnplatte.

Das deutsche Gebrauchsmuster 1 863 744 offenbart eine mehrschichtige Bauplatte, deren Trägrplatte aus einer Spanplatte besteht, die mit Fliesen bzw. Kacheln abgedeckt ist. Die für die Verbindung vorgesehenen Montageanker bestehen aus Aluminiumleisten, die einen nach oben und unten schwalbenschwanzförmigen Querschnitt aufweisen und in Nuten entsprechenden Querschnitts eingreifen, die einerseits in der Trägerplatte und andererseits in den Fliesen bzw. Kacheln vorgesehen sind.

Verkleidungstafeln, deren Trägerplatte eine wabenförmige Kernschicht aufweist, lassen sich z.B. dem europäischen Patent 0 019 419, der DE-OS 2 343 574, der DE-OS 2 721 220 oder der US-PS 4,063,982 entnehmen. Bei den auf dem Markt befindlichen Verkleidungstafeln dieser Bauart ist die Naturstein-Dünnplatte aufgeklebt. Daher lassen sich derartige Verkleidungstafeln als Außenverkleidung nur beiniedrigen Gebäuden sowie im Innenausbau verwenden und sind auch nur hier zugelassen. Aufgrund bestehender Feuerschutzvorschriften dürfen diese bekannten Verkleidungstafeln nur für Bauten mit einer Höhe unter 20 m verwendet werden.

Der Erfindung liegt die Aufgabe zugrunde, eine verbesserte Verkleidungstafel der eingangs erläuterten Bauart zu entwickeln.

Diese Aufgabe wird erfindungsgemäß dadurch gelöst, daß zwischen der Naturstein-Dünnplatte und einer inneren Blechbeplankung der Trägerplatte eine Entspannungsschicht angeordnet ist, die örtliche Distanzelemente aufweist, mit denen die Naturstein-Dünnplatte punktuell oder linear verklebt ist.

Dabei ist es zweckmäßig, wenn die Entspannungsschicht ein grobmaschiges Gittergewebe ist, dessen Knoten die örtlichen Distanzelemente bilden. Das Gittergewebe wirkt dann bei etwaigem Bruch der Naturstein-Dünnplatte als eine Art Netzverbund.

Dabei ist es vorteilhaft, wenn das Gittergewebe aus Kunststoff, z.B. Glas-Kunststoff-Fasern, oder aus feinem Draht besteht und eine Knotenstärke von ca. 1 mm aufweist.

Während die auf dem Markt befindlichen Naturstein-Dünnplatten eine Stärke von etwa 2 mm aufweisen, ist erfindungsgemäß eine Stärke von ca. 10 mm vorgesehen, damit eine Verankerung der Naturstein-Dünnplatte von ihrer Rückseite her vorgenommen werden kann.

Der durch das erfindungsgemäß vorgesehene Gittergewebe geschaffene Freiraum zwischen Naturstein-Dünnplatte und innerer Blechbeplankung ermöglicht ein differenziertes Dilatieren der Naturstein-Dünnplatte zur Trägerplatte hin, insbesondere bei Temperatureinwirkungen. Dieser Zwischenraum wirkt dabei als Entspannungs- und Isolationsschicht, die von den Kanten her freiliegen kann. Dunkle Natursteine können sich bei direkter und intensiver Bestrahlung bis auf über 70° C erhitzen. Durch die erfindungsgemäß vorgesehene Luftschicht reduzieren sich die Temperaturen und Spannungen zwischen Naturstein-Dünnplatte und Trägrplatte. Dies führt gegenüber einer vollflächigen Verleimung der Naturstein-Dünnplatte zu erheblichen Vorteilen.

Die Verklebung besteht erfindungsgemäß vorzugsweise aus einer elastischen, schwer entflammbaren Verbundmasse, z.B. aus Thiocol/Silikon. Diese Verklebung wird vorzugsweise um zumindest einige der Montageanker, in der Regel um alle Montageanker herumgeführt, wobei die Kleberaster-Distanz sowie die Dimensionierung der Verklebung unter Berücksichtigung der zu erfüllenden Anforderungen gewählt werden.

Zur weiteren Erhöhung der Brandresistenz ist es vorteilhaft, wenn die Kanten der Trägerplatte mit U-förmigen, die beiden Beplankungen übergreifenden Kantenprofilen eingefaßt sind, die vorzugsweise aus dünnwandigem Chromstahl bestehen. Zusätzlich ergibt sich hierdurch eine ästhetisch einwandfreie Kantenausbildung.

Um eine einfache Montage der Verkleidungstafeln an einer Unterkonstruktion zu ermöglichen, ist erfindungsgemäß vorgesehen, daß auf der Rückseite in den Eckbereichen je eine eine punktuelle Verankerung an einer Unterkonstruktion ermöglichende Montageplatte befestigt ist. Dabei ist es vorteilhaft, wenn die Befestigung der Montageplatte über zumindest einen Niet o.dergl. erfolgt, der zumindest die rückwärtige Beplankung der Trägerplatte sowie vorzugsweise zumindest einen U-Schenkel eines Kantenprofils durchdringt. Statt Nieten könnten Bolzen, Schrauben o.dergl. Verwendung finden. Hierdurch wird eine unmittelbare Kraftübertragung von der äußeren Blechbeplankung auf die Unterkonstruktion ermöglicht. Die Kantenprofile bewirken dann einen "Kraftschluß" zwischen den vier Montageplatten des Aufhängesystems.

In bestimmten Anwendungsfällen ist es vorteilhaft, wenn die Naturstein-Dünnplatte über mehrere Montageanker mit der Trägerplatte verbunden ist. Dabei kann der Montageanker durch einen Blechwinkel gebildet ist, der mit seinem längeren Schenkel von der der Naturstein-Dünnplatte abgewandten Seite durch einen die Trägerplatte durchdringenden, zur Tafelebene geneigt verlaufenden Sägeneinschnitt eingeschoben und mit dem Ende dieses Schenkels kraftschlüssig in eine sich nur über einen Teil der Natursteinplattenstärke erstreckende, mit dem schrägen Sägeneinschnitt fluchtende Nut kraftschlüssig eingedrückt ist und mit seinem kürzeren Anlageschenkel gegen die rückwärtige Blechbeplankung der Trägerplatte anliegt. Dieser Montageanker weist eine optimale Verbindungskraft auf und läßt sich kostengünstig herstellen z.B. als Stanzteil aus Chrom-Nickel-Federstahl, der eine Stärke von vorzugsweise 0,8 bis 1,0 mm aufweist. Die Montage erfolgt durch einfaches Einschieben bzw. Eindrücken und ist daher ebenfalls besonders wirtschaftlich durchzuführen.

Die Verbindung der Naturstein-Dünnplatte mit der Trägerplatte wird wie folgt vorgenommen:

Mit einem kreisrunden Sägeblatt o.dergl. wird - ausgehend von der der Naturstein-Dünnplatte gegenüberliegenden Seite der Trägerplatte - in die Trägerplatte unter etwa 45° ein Sägeneinschnitt eingebracht, der sich durch den gesamten Querschnitt der Trägerplatte sowie ca. 3 bis 4 mm in die Naturstein-Dünnplatte erstreckt und in letzterer eine Nut mit einer Länge von z.B. 20 mm bildet. Die Sägeneinschnitte in den Trägerplatten können bereits im Herstellwerk vorgenommen werden. Das Naturstein-Werk erhält dann die von der Trägerplatten-Herstellerin vorbereiteten Trägerplatten und bringt die beidseitig rohen Naturstein-Dünnplatten auf die zuvor auf die Trägerplatten aufgebrachten Klebestellen und Gittergewebe auf. Nach der Abbindezeit des Klebers wird mittels eines dünnen Diamant-Sägeblattes durch den in der Trägerplatte bereits vorgesehenen Sägeneinschnitt ein Einschnitt in die Rückseite der Naturstein-Dünnplatte gefräst; anschließend werden dann die Montageanker eingeschoben bzw. eingedrückt. Anschließend kann dann die eigentliche Bearbeitung der Naturstein-Dünnplatte (Formatschneiden, Schleifen, Polieren u.dergl.) erfolgen.

Weitere Merkmale der Erfindung sind Gegenstand der Unteransprüche und werden mit weiteren Vorteilen der Erfindung anhand von Ausführungsbeispielen näher erläutert.

In der Zeichnung sind einige als Beispiele dienende Ausführungsformen der Erfindung dargestellt. Es zeigen:
Figur 1 in schematischer Darstellung die Rückseite einer Verkleidungstafel;
Figur 2 die Vorderseite einer Verkleidungstafel, z.B. aufgebrochen;
Figur 3 in perspektivischer Darstellung einen Eckbereich einer Verkleidungstafel;
Figur 4 in gegenüber Figur 1 vergrößertem Maßstab einen Schnitt gemäß der Linie IV - IV in Figur 1;
Figur 5 einen Schnitt gemäß der Linie V - V in Figur 1;
Figur 6 einen Schnitt gemäß der Linie VI - VI in Figur 1 und
Figuren 7 - 11 abgewandelte Ausführungsformen in einer Darstellung gemäß Figur 6.

Die Figuren 1 bis 3 zeigen eine Verkleidungstafel bestehend aus einer Trägerplatte 1 und einer Naturstein-Dünnplatte 2. Die Trägerplatte 1 ist als Metall-Sandwich-Paneel ausgebildet und setzt sich zusammen aus einer wabenförmigen Kernschicht 3, einer der Naturstein-Dünnplatte 2 zugewandten inneren Blechbeplankung 4 und einer bauwerksseitigen äußeren Blechbeplankung 5. Die Trägerplatte kann insgesamt aus Aluminium bestehen, bei gewünschter hoher Brandresistenz können die Blechbeplankungen 4,5 auch aus Stahl o.dergl. ausgeführt sein. Auf der Rückseite der Verkleidungstafel ist in deren vier Eckbereichen je eine Montageplatte 6 befestigt, die in dem Ausführungsbeispiel gemäß Figur 3 einen Haken 7 aufweist und eine punktuelle Verankerung an einer nicht dargestellten Unterkonstruktion ermöglicht.

Zwischen der Naturstein-Dünnplatte 2 und der inneren Blechbeplankung 4 ist ein grobmaschiges Gittergewebe 8 angeordnet, das aus Kunststoff, z.B. Glas-Kunststoff-Fasern, oder aber aus feinem Draht bestehen kann, wobei die Stärke der Knoten 9 ca. 1 mm beträgt. Die Naturstein-Dünnplatte 2 ist mit dem Gittergewebe 8 und ggf. auch mit der inneren Blechbeplankung 4 punktuell oder linear verklebt.

Die Naturstein-Dünnplatte 2 ist über mehrere Montageanker 10 mit der Trägerplatte 1 verbunden. Der Montageanker ist durch einen Blechwinkel gebildet, der mit seinem längeren Schenkel 10a von der der Naturstein-Dünnplatte 2 abgewandten Seite durch einen die Trägerplatte 1 durchdringenden, zur Tafelebene etwa unter 45° geneigt verlaufenden Sägeneinschnitt eingeschoben und mit dem Ende dieses Schenkels 10a kraftschlüssig in eine sich nur über einen Teil der Natursteinplattenstärke erstreckende, mit dem schrägen Sägeneinschnitt fluchtende Nut kraftschlüssig eingedrückt ist. Der Montageanker 10 liegt mit seinem kürzeren Anlageschenkel 10b gegen die rückwärtige Blechbeplankung 5 der Trägerplatte 1 an. Der Montageanker 10 kann mit Klebstoff eingesetzt sein und aus Chrom-Nickel-Federstahl bestehen.

In Figur 1 ist angedeutet, daß die Verklebung 11 zwischen Naturstein-Dünnplatte 2 und Gittergewebe 8 um einzelne Montageanker 10 herumgeführt ist und überdies zwischen diesen Montageankern angeordnet sein kann. Die Verklebung 11 ist vorzugsweise eine elastische, schwer entflammbare Verbundmasse und besteht z.B. aus Thiocol/Silikon.

Bei der in Figur 3 dargestellten Ausführungsform weist die Trägerplatte 1 ein umlaufendes Randprofil 12 auf, das auf seiner Innenseite von einem Stabilisierungsprofil 13 in Form eines Eckwinkels abgedeckt ist, der eine Schenkellänge von z.B. etwa 15 cm aufweist und für die von der Eckverschraubung o.dergl. herrührende Druckaufnahme dient. Die Befestigung der Montageplatte 6 ist in dieser Ausführungsform vorgenommen über mehrere Niete 14, die durch den ganzen Querschnitt der Trägerplatte 1 hindurchgeführt sind.

Die Figuren 6 und 7 zeigen abgewandelte Ausführungsformen für den Randbereich der Trägerplatte 1 sowie für die Befestigung der Montageplatte 6. Beide Alternativlösungen weisen die Kanten der Trägerplatte 1 einfassende Kantenprofile 15 auf, die aus dünnwandigem Chromstahl bestehen können, im Querschnitt U-förmig ausgebildet sind und die beiden Beplankungen 4,5 übergreifen. Zwischen Kantenprofil 15 und Wabenkern 3 ist eine Dichtung 16 vorgesehen, die eine Silikon-Dichtungsmasse sein kann und auch noch zusätzlich als Befestigung dienen kann. Diese Kantenprofile 15 führen zu einer ästhetisch einwandfreien Kantenausbildung, erhöhen aber im Brandfalle außerdem auch noch die Brandresistenz. Die zur Befestigung der Montageplatte 6 vorgesehenen Niete 14 können gemäß Figur 6 nur durch einen U-Schenkel des Kantenprofils 15 und nur durch die innere Blechbeplankung 4 durchgeführt sein, während bei der Alternativlösung gemäß Figur 7 diese Niete 14 durch den kompletten Querschnitt der Trägerplatte 1 und durch beide U-Schenkel des Kantenprofils 15 hindurchgeführt sind.

Bei den Ausführungsformen gemäß den Figuren 8 und 9 sind keine Montageanker vorgesehen. Bei der Ausführungsform gemäß Figur 8 ist zumindest eine Kante der Trägerplatte 1 durch zweimaliges Abkanten 17 der inneren Blechbeplankung 4 der Trägerplatte 1 verschlossen. Dabei kann der gegen die rückwärtige Beplankung 5 der Trägerplatte 1 gebogene Schenkel 18 der Abkantung 17 mit der rückwärtigen Beplankung 5 vernietet sein. Diese Art des Kantenverschlusses ist insbesondere dann zweckmäßig, wenn schon hinsichtlich der Oberflächenveredelung fertig bearbeitete Naturstein-Dünnplatten 2 mit einer maßgeschneiderten Trägerplatte 1 verbunden werden sollen. Vorteilhaft ist ferner die erzielte effektive mechanische Verbindung zwischen den beiden Beplankungen 4,5 der Trägerplatte 1.

Bei der Ausführungsform gemäß Figur 9 ist zumindest die obere Kante der Trägerplatte 1 durch ein U-förmiges Kantenprofil 19 verschlossen, das mit seinem einen U-Schenkel 19a die rückwärtige Beplankung 5 hintergreift und mit seinem anderen U-Schenkel 19b in eine stirnseitige Nut 20 der Naturstein-Dünnplatte 2 eingreift. Dabei kann der U-Schenkel 19b in der stirnseitigen Nut 20 mit elastischer Dichtungsmasse eingeklebt sein. Diese Variante ermöglicht eine zusätzliche mechanische Sicherung der Naturstein-Dünnplatte 2, die dann allerdings aus einem homogenen, nicht brüchigen Stein bestehen muß. Der Kantenverschluß sollte insbesondere an der oberen Kante der Trägerplatte 1 vorgesehen sein, um ein Eindringen von z.B. Schlagregenwasser in die Entspannungsschicht zu verhindern.

Bei der Ausführungsform gemäß Figur 10 ist ein Montageanker 21 vorgesehen, der durch eine Schraube 22 gebildet ist, die mit ihrem Kopf 22a gegen die rückwärtige Beplankung 5 der Trägerplatte 1 anliegt und mit ihrem freien Ende in einen Gewindedübel 23 eingeschraubt ist, der in die Rückseite der Naturstein-Dünnplatte 2 eingesetzt ist. Die dargestellte Schraube 22 ist abgestuft und stützt sich mit ihrer so gebildeten Schulter 22b an der Rückseite der Naturstein-Dünnplatte 2 bzw. an dem Gewindedübel 23 ab. Zwischen Schraubenkopf 22a und rückwärtiger Beplankung 5 ist eine dichtende Unterlegscheibe 24 angeordnet. Diese Ausführungsform verhindert das Eindringen von Wasser und verhütet im Brandfall Gasaustritt, der zu einer Verschlechterung der Feuerstandzeit führen könnte. Die abgestufte Schraube könnte auch aus mehreren Teilen bestehen. Die Schraubenbefestigung erbringt hohe Ausreißwerte auf Querzug und läßt sich einfach montieren. Die Verschraubung kann ferner das Eigengewicht der Naturstein-Dünnplatte auf die Trägerplatte 1 übertragen. Bei Verwendung der abgestuften Schraube treten keine Momente auf, die zu einem Ausbrechen des Gewindedübels führen könnten. Die Schraube kann dann auch nicht zu stark angezogen werden. Eine derartige Verschraubung darf jedoch nur in dem Bereich der Verkleidungstafel vorgesehen werden, in dem kaum Dilatationen auftreten, also vorzugsweise im Zentrum der Verkleidungstafel. Dabei können Montageanker gemäß den Figuren 4 und 5 in den stärker dilatierenden Randbereichen vorgesehen werden.

Figur 11 zeigt einen Montageanker 10 gemäß Figur 5, der zwischen Naturstein-Dünnplatte 2 und Trägerplatte 1 sowie im Bereich der Durchdringung der rückwärtigen Beplankung 5 der Trägerplatte 1 mit Dichtungsmasse 25 versiegelt ist. Der kürzere Anlageschenkel 10b des Montageankers 10 kann mit rückwärtigen Beplankung 5 der Trägerplatte 1 vernietet sein.

## Patentansprüche

1. Verkleidungstafel für Außenverkleidungen oder Innenausbau, bestehend aus einer als Metall-Sandwich-Paneel mit wabenförmiger Kernschicht (3) ausgebildeten Trägerplatte (1) und aus einer mit ihr verbundenen Naturstein-Dünnplatte (2), **dadurch gekennzeichnet,** daß zwischen der Naturstein-Dünnplatte (2) und einer inneren Blechbeplankung (4) der Trägerplatte (1) eine Entspannungsschicht angeordnet ist, die örtliche Distanzelemente aufweist, mit denen die Naturstein-Dünnplatte (2) punktuell oder linear verklebt ist.

2. Verkleidungstafel nach Anspruch 1, dadurch gekennzeichnet, daß die Naturstein-Dünnplatte (2) über mehrere Montageanker (10,21) mit der Trägerplatte (1) verbunden ist.

3. Verkleidungstafel nach Anspruch 1 oder 2, dadurch gekennzeichnet, daß die Entspannungsschicht ein grobmaschiges Gittergewebe (8) ist, dessen Knoten die örtlichen Distanzelemente bilden.

4. Verkleidungstafel nach Anspruch 3, dadurch gekennzeichnet, daß das Gittergewebe (8) aus Kunststoff, z.B. Glas-Kunststoff-Fasern, oder aus feinem Draht besteht und eine Knotenstärke von ca. 1 mm aufweist.

5. Verkleidungstafel nach einem der vorhergehenden Ansprüche, dadurch gekennzeichnet, daß die genannte Verklebung (11) eine elastische, schwer entflammbare Verbundmasse ist, z.B. Thiocol/Silikon.

6. Verkleidungstafel nach Anspruch 2, dadurch gekennzeichnet, daß die Verklebung (11) um einzelne Montageanker (10) herumgeführt ist.

7. Verkleidungstafel nach einem der vorhergehenden Ansprüche, dadurch gekennzeichnet, daß die Trägerplatte (1) aus Aluminium besteht.

8. Verkleidungstafel nach einem der vorhergehenden Ansprüche, dadurch gekennzeichnet, daß die Kanten der Trägerplatte (1) mit U-förmigen, die beiden Beplankungen (4,5) übergreifenden Kantenprofilen (15) eingefaßt sind.

9. Verkleidungstafel nach Anspruch 8, dadurch gekennzeichnet, daß die Kantenprofile (15) aus dünnwandigem Chromstahl bestehen.

10. Verkleidungstafel nach Anspruch 8 oder 9, dadurch gekennzeichnet, daß zwischen Kantenprofil (15) und Wabenkern (3) eine Dichtung (16) vorgesehen ist.

11. Verkleidungstafel nach Anspruch 10, dadurch gekennzeichnet, daß die Dichtung (16) eine Silikon-Dichtungsmasse ist.

12. Verkleidungstafel nach einem der vorhergehenden Ansprüche, dadurch gekennzeichnet, daß auf der Rückseite in den Eckbereichen je eine eine punktuelle Verankerung an einer Unterkonstruktion ermöglichende Montageplatte (6) befestigt ist.

13. Verkleidungstafel nach Anspruch 12, dadurch gekennzeichnet, daß die Befestigung der Montageplatte (6) über zumindest einen Niet (14) o.dergl. erfolgt, der zumindest die rückwärtige Beplankung (5) der Trägerplatte (1) durchdringt.

14. Verkleidungstafel nach Anspruch 8 und 13, dadurch gekennzeichnet, daß der Niet (14) o.dergl. zumindest einen U-Schenkel des Kantenprofils (15) durchdringt.

15. Verkleidungstafel nach einem der vorhergehenden Ansprüche, dadurch gekennzeichnet, daß der Montageanker (10) durch einen Blechwinkel gebildet ist, der mit seinem längeren Schenkel (10a) von der der Naturstein-Dünnplatte (2) abgewandten Seite durch einen die Trägerplatte (1) durchdringenden, zur Tafelebene geneigt verlaufenden Sägeneinschnitt eingeschoben und mit dem Ende dieses Schenkels (10a) kraftschlüssig in eine sich nur über einen Teil der Natursteinplattenstärke erstreckende, mit dem schrägen Sägeneinschnitt fluchtende Nut kraftschlüssig eingedrückt ist und mit seinem kürzeren Anlageschenkel (10b) gegen die rückwärtige Blechbeplankung (5) der Trägerplatte (1) anliegt.

16. Verkleidungstafel nach Anspruch 15, dadurch gekennzeichnet, daß der Sägeneinschnitt zur Tafeloberfläche etwa 45° geneigt ist.

17. Verkleidungstafel nach einem der vorhergehenden Ansprüche, dadurch gekennzeichnet, daß der Montageanker (10) mit Klebstoff eingesetzt ist.

18. Verkleidungstafel nach einem der vorhergehenden Ansprüche, dadurch gekennzeichnet, daß der Montageanker (10) aus Chrom-Nickel-Federstahl besteht.

19. Verkleidungstafel nach einem der Ansprüche 15 bis 18, dadurch gekennzeichnet, daß der Montageanker (10) zwischen Naturstein-Dünnplatte (2) und Trägerplatte (1) sowie im Bereich der Durchdringung der rückwärtigen Beplankung (5) der Trägerplatte (1) mit Dichtungsmasse (25) versiegelt ist. (Figur 11)

20. Verkleidungstafel nach einem der Ansprüche 15 bis 19, dadurch gekennzeichnet, daß der kürzere Anlageschenkel (10b) des Montageankers (10) mit der rückwärtigen Beplankung (5) der Trägerplatte (1) vernietet ist.

21. Verkleidungstafel nach einem der Ansprüche 1 bis 7 oder 12 bis 20, dadurch gekennzeichnet, daß zumindest eine Kante der Trägerplatte (1) durch zweimaliges Abkanten (17) der inneren Blechbeplankung (4) der Trägerplatte (1) verschlossen ist. (Figur 8)

22. Verkleidungstafel nach Anspruch 21, dadurch gekennzeichnet, daß der gegen die rückwärtige Beplankung (5) der Trägerplatte (1) gebogene Schenkel (18) der Abkantung (17) mit der rückwärtigen Beplankung (5) vernietet ist.

23. Verkleidungstafel nach einem der Ansprüche 1 bis 7 oder 12 bis 20, dadurch gekennzeichnet, daß zumindest die obere Kante der Trägerplatte (1) durch ein U-förmiges Kantenprofil (19) verschlossen ist, das mit seinem einen U-Schenkel (19a) die rückwärtige Beplankung (5) hintergreift und mit seinem anderen U-Schenkel (19b) in eine stirnseitige Nut (20) der Naturstein-Dünnplatte (2) eingreift. (Figur 9)

24. Verkleidungstafel nach Anspruch 23, dadurch gekennzeichnet, daß der genannte andere U-Schenkel (19b) in der stirnseitigen Nut (20) mit elastischer Dichtungsmasse eingeklebt ist.

25. Verkleidungstafel nach einem der vorhergehenden Ansprüche, dadurch gekennzeichnet, daß zumindest ein Montageanker (21) durch eine Schraube (22) gebildet ist, die mit ihrem Kopf (22a) gegen die rückwärtige Beplankung (5) der Trägerplatte (1) anliegt und mit ihrem freien Ende in einen Gewindedübel (23) eingeschraubt ist, der in die Rückseite der Naturstein-Dünnplatte (2) eingesetzt ist. (Figur 10)

26. Verkleidungstafel nach Anspruch 25, dadurch gekennzeichnet, daß die Schraube (22) abgestuft ist und sich mit ihrer so gebildeten Schulter (22b) an der Rückseite der Naturstein-Dünnplatte (2) bzw. an Gewindedübel (23) abstützt.

27. Verkleidungstafel nach Anspruch 25 oder 26, dadurch gekennzeichnet, daß zwischen Schraubenkopf (22a) und rückwärtiger Beplankung (5) eine dichtende Unterlegscheibe (24) angeordnet ist.

## Claims

1. Cladding panel for exterior claddings or interior installation, comprising a carrier plate (1) constructed as a metal sandwich panel with an alveolar core layer (3), and a thin plate (2) of natural stone connected thereto, characterized in that there is arranged between the thin plate (2) of natural stone and an inner sheet-metal planking (4) of the carrier plate (1) a tension-relief layer which has local spacer elements to which the thin plate (2) of natural stone is stuck with adhesive at certain points or in linear manner.

2. Cladding panel according to Claim 1, characterized in that the thin plate (2) of natural stone is connected to the carrier plate (1) by way of a plurality of assembling anchors (10, 21).

3. Cladding panel according to Claim 1 or 2, characterized in that the tension-relief layer is a wide-mesh grid-type woven structure (8), whereof the knots form the local spacer elements.

4. Cladding panel according to Claim 3, characterized in that the grid-type woven structure (8) is of plastics, for example glass/plastics fibres, or thin wire and has a knot thickness of approximately 1 mm.

5. Cladding panel according to one of the preceding claims, characterized in that the said adhesive (11) is a resilient low-flammability bonding composition, for example Thiokol/silicone.

6. Cladding panel according to Claim 2, characterized in that the adhesive (11) is placed around individual assembling anchors (10).

7. Cladding panel according to one of the preceding claims, characterized in that the carrier plate (1) is of aluminium.

8. Cladding panel according to one of the preceding claims, characterized in that the edges of the carrier plate (1) are surrounded by U-shaped edge profiles (15) overlapping the two plankings (4, 5).

9. Cladding panel according to Claim 8, characterized in that the edge profiles (15) are of thin-walled chromium steel.

10. Cladding panel according to Claim 8 or 9, characterized in that a seal (16) is provided between edge profile (15) and alveolar core (3).

11. Cladding panel according to Claim 10, characterized in that the seal (16) is a silicone sealing composition.

12. Cladding panel according to one of the preceding claims, characterized in that a respective assembling plate (6) enabling anchoring to a subconstruction at certain points is secured on the rear side in the comer regions.

13. Cladding panel according to Claim 12, characterized in that the fixing of the assembling plate (6) is effected by way of at least one rivet (14) or the like which penetrates at least the rearward planking (5) of the carrier plate (1).

14. Cladding panel according to Claim 8 and 13, characterized in that the rivet (14) or the like penetrates at least one leg of the U of the edge profile (15).

15. Cladding panel according to one of the preceding claims, characterized in that the assembling anchor (10) is formed by a sheet-metal angled piece which is inserted by means of its longer leg (10a), from the side remote from the thin plate (2) of natural stone, through a sawn incision penetrating the carrier plate (1) and running obliquely with respect to the plane of the panel, and is pressed by means of the end of this leg (10a) non-positively into a groove extending only over part of the thickness of the plate of natural stone and running flush with the oblique sawn incision, and bears by means of its shorter bearing leg (10b) against the rearward sheet-metal planking (5) of the carrier plate (1).

16. Cladding panel according to Claim 15, characterized in that the sawn incision is inclined by approximately 45° with respect to the surface of the panel.

17. Cladding panel according to one of the preceding claims, characterized in that the assembling anchor (10) is set in with adhesive.

18. Cladding panel according to one of the preceding claims, characterized in that the assembling anchor (10) is of chromium nickel spring steel.

19. Cladding panel according to one of Claims 15 to 18, characterized in that the assembling anchor (10) is sealed by means of sealing composition (25) between thin plate (2) of natural stone and carrier plate (1) and in the region of the penetration of the rearward planking (5) of the carrier plate (1). (Figure 11)

20. Cladding panel according to one of Claims 15 to 19, characterized in that the shorter bearing leg (10b) of the mounting anchor (10) is riveted to the rearward planking (5) of the carrier plate (1).

21. Cladding panel according to one of Claims 1 to 7 or 12 to 20, characterized in that at least one edge of the carrier plate (1) is closed off by twice folding (17) the inner sheet-metal planking (4) of the carrier plate (1). (Figure 8)

22. Cladding panel according to Claim 21, characterized in that the leg (18) of the fold (17) which is bent towards the rearward planking (5) of the carrier plate (1) is riveted to the rearward planking (5).

23. Cladding panel according to one of Claims 1 to 7 or 12 to 20, characterized in that at least the upper edge of the carrier plate (1) is closed off by means of a U-shaped edge profile (19) which reaches by means of its leg (19a) of the U behind the rearward planking (5) and engages by means of its other leg (19b) of the U in an end-side groove (20) of the thin plate (2) of natural stone. (Figure 9)

24. Cladding panel according to Claim 23, characterized in that the said other leg (19b) of the U is stuck in the end-side groove (20) by means of resilient sealing composition.

25. Cladding panel according to one of the preceding claims, characterized in that at least one mounting anchor (21) is formed by a screw (22) which bears by means of its head (22a) against the rearward planking (5) of the carrier plate (1) and is screwed by means of its free end into a threaded dowel (23) which is inserted in the rear side of the thin plate (2) of natural stone. (Figure 10)

26. Cladding panel according to Claim 25, characterized in that the screw (22) is stepped and by means of its shoulder (22b) thus formed is supported on the rear side of the thin plate (2) of natural stone or on the threaded dowel (23).

27. Cladding panel according to Claim 25 or 26, characterized in that a sealing washer (24) is arranged between screw head (22a) and rearward planking (5).

## Revendications

1. Panneau de revêtement, pour revêtement extérieur ou achèvement intérieur, consistant en une plaque porteuse (1) constituée d'un panneau métallique en sandwich avec une plaque centrale alvéolaire (3) et une plaque mince (2) de pierre naturelle qui lui est solidaire, caractérisé en ce qu'entre la plaque mince (2) de pierre naturelle et un revêtement intérieur (4) en tôle de la plaque porteuse (1) est montée une couche de détente qui présente localement des éléments d'écartement sur lesquels la plaque mince (2) de pierre naturelle est collée de façon ponctuelle ou linéaire.

2. Panneau de revêtement selon la revendication 1, caractérisé en ce que la plaque mince (2) de pierre naturelle est reliée à la plaque porteuse (1) par l'intermédiaire de plusieurs épingles de montage (10, 21).

3. Panneau de revêtement selon la revendication 1 ou 2, caractérisé en ce que la couche de détente est une texture en forme de grille (8) à mailles larges dont les noeuds forment les éléments locaux d'écartement.

4. Panneau de revêtement selon la revendication 3, caractérisé en ce que la texture en forme de grille (8) est constituée de matière plastique, par exemple de fibres de verre et de matière plastique, ou de fil de fer fin et présente une épaisseur de noeuds d'environ 1 mm.

5. Panneau de revêtement selon l'une des revendications précédentes, caractérisé en ce que ledit collage (11) est un matériau de liaison élastique, difficilement inflammable, par exemple du Thiocol/silicone.

6. Panneau de revêtement selon la revendication 2, caractérisé en ce que le collage (11) entoure des épingles de montage (10) individuelles.

7. Panneau de revêtement selon l'une des revendications précédentes, caractérisé en ce que la plaque porteuse (1) est faite en aluminium.

8. Panneau de revêtement selon l'une des revendications précédentes, caractérisé en ce que les bords de la plaque porteuse (1) sont bordés par des profilés de bords en U (15) qui entourent les deux revêtements (4, 5).

9. Panneau de revêtement selon la revendication 8, caractérisé en ce que les profilés de bords (15) sont des éléments minces en acier au chrome.

10. Panneau de revêtement selon la revendication 8 ou 9, caractérisé en ce qu'une garniture d'étanchéité (16) est prévue entre le profilé de bord (15) et le noyau alvéolé (3).

11. Panneau de revêtement selon la revendication 10, caractérisé en ce que la garniture d'étanchéité (16) est un matériau d'étanchéité au silicone.

12. Panneau de revêtement selon l'une des revendications précédentes, caractérisé en ce que sur la face arrière, dans la région de chaque angle, est fixée une plaque de montage (6) rendant possible un ancrage ponctuel sur un soubassement.

13. Panneau de revêtement selon la revendication 12, caractérisé en ce que la fixation de la plaque de montage (6) se fait par au moins un rivet (14) ou équivalent, qui traverse au moins le revêtement arrière (5) de la plaque porteuse (1).

14. Panneau de revêtement selon les revendications 8 et 13, caractérisé en ce que le rivet (14) ou équivalent traverse au moins une branche du U du profilé de bord (15).

15. Panneau de revêtement selon l'une des revendications précédentes, caractérisé en ce que l'épingle de montage (10) est constituée d'un angle de tôle qui est glissé par son côté plus long (10a) en partant de la face opposée à la plaque mince (2) de pierre naturelle, dans une encoche faite à la scie qui traverse la plaque porteuse (1) et dont la trajectoire est inclinée par rapport à la surface du panneau, et qui est enfoncé à force par l'extrémité de ce côté (10a) dans une gorge ne s'étendant que sur une partie de l'épaisseur de la plaque de pierre naturelle et alignée avec l'encoche oblique, faite à la scie, et avec son côté plus court d'appui (10b) s'appuie sur le revêtement arrière (5) en tôle de la plaque porteuse (1).

16. Panneau de revêtement selon la revendication 15, caractérisé en ce que l'encoche faite à la scie est inclinée d'environ 45° par rapport à la surface du panneau.

17. Panneau de revêtement selon l'une des revendications précédentes, caractérisé en ce que l'épingle de montage (10) est mise en place avec une colle.

18. Panneau de revêtement selon l'une des revendications précédentes, caractérisé en ce que l'épingle de montage (10) est faite en acier à ressort au nickel-chrome.

19. Panneau de revêtement selon l'une des revendications 15 à 18, caractérisé en ce que l'épingle de montage (10) est scellée avec un matériau d'étanchéité (25) entre la plaque mince (2) de pierre naturelle et la plaque porteuse (1) ainsi que dans la zone de percement du revêtement arrière (5) de la plaque porteuse (1) (figure 11).

20. Panneau de revêtement selon l'une des revendications 15 à 19, caractérisé en ce que le côté plus court d'appui (10b) de l'épingle de montage (10) est riveté au revêtement arrière (5) de la plaque porteuse (1).

21. Panneau de revêtement selon l'une des revendications 1 à 7 ou 12 à 20, caractérisé en ce qu'au moins un bord de la plaque porteuse (1) est fermé par une double pliure (17) du revêtement intérieur (4) en tôle de la plaque porteuse (1) (figure 8).

22. Panneau de revêtement selon la revendication 21, caractérisé en ce que le côté (18) de la pliure (17) replié contre le revêtement arrière (5) de la plaque porteuse (1) est riveté au revêtement arrière (5).

23. Panneau de revêtement selon l'une des revendications 1 à 7 ou 12 à 20, caractérisé en ce qu'au moins le bord supérieur de la plaque porteuse (1) est fermé par un profilé de bord en U (19) qui avec une de ses branches (19a) du U passe derrière le revêtement arrière (5) et avec son autre branche (19b) du U s'accroche dans une gorge frontale (20) de la plaque mince (2) de pierre naturelle (figure 9).

24. Panneau de revêtement selon la revendication 23, caractérisé en ce que ladite autre branche (19b) du U est encollée dans la gorge frontale (20) avec un matériau d'étanchéité élastique.

25. Panneau de revêtement selon l'une des revendications précédentes, caractérisé en ce qu'au moins une épingle de montage (21) est faite d'une vis (22) qui par sa tête (22a) s'appuie sur le revêtement arrière (5) de la plaque porteuse (1) et par son extrémité libre se visse dans une cheville filetée (23) qui est montée dans la face arrière de la plaque mince (2) de pierre naturelle (figure 10).

26. Panneau de revêtement selon la revendication 25, caractérisé en ce que la vis (22) est épaulée et avec l'épaulement ainsi formé (22b), prend appui sur la face arrière de la plaque mince (2) de pierre naturelle ou sur la cheville filetée (23).

27. Panneau de revêtement selon la revendication 25 ou 26, caractérisé en ce qu'entre la tête de vis (22a) et le revêtement arrière (5) est placée une sous-couche (24) d'étanchéité.
